# EUROPÄISCHE PATENTSCHRIFT

(11) **EP 1 353 344 B1**
(45) Veröffentlichungstag und Bekanntmachung des Hinweises auf die Patenterteilung: **26.07.2006**
(21) Anmeldenummer: 02100365.2
(22) Anmeldetag: 11.04.2002
(51) Int. Cl.: H01H 9/16

(54) **Schaltvorrichtung zur Signalisierung einer binaeren information**
Switching device for signaling a digital information
Dispositif pour signaler des informations numériques

(43) Veröffentlichungstag der Anmeldung: 15.10.2003
(73) Patentinhaber: Ford Global Technologies, LLC., Dearborn MI 48126 (US)
(72) Erfinder: Mantik, Reiner, 51399, Burscheid (DE)
(74) Vertreter: Drömer, Hans-Carsten

(56) Entgegenhaltungen:
- EP-A- 0 818 645
- US-A- 4 249 045

## Beschreibung

Die Erfindung betrifft eine elektronische Motorsteuerung für ein Kraftfahrzeug, welche für die Ferneingabe einer binären Information eingerichtet ist.

Moderne Kraftfahrzeuge weisen eine elektronische Motorsteuerung auf, welche zentral die Überwachung und Steuerung einer Vielzahl von Funktionen im Kraftfahrzeug ausführt. Als Beispiele für solche Funktionen seien die Aktivierung und Deaktivierung eines Beifahrerairbags sowie das Lösen beziehungsweise Anziehen einer elektrischen Handbremse genannt. In Zusammenhang mit diesen Funktionen ist eine für den Fahrer zugängliche Schaltvorrichtung vorgesehen, durch deren Betätigung eine binäre "An/Aus" Information über entsprechende Verbindungsleitungen an die Motorsteuerung signalisiert werden kann. Wie die genannten Beispiele zeigen, gibt es eine Reihe von Kraftfahrzeugfunktionen mit hoher Sicherheitsrelevanz. Fehler im Übertragungsweg von der dem Fahrer zugeordneten Schaltvorrichtung zur Motorsteuerung müssen daher mit hoher Wahrscheinlichkeit ausgeschlossen werden, damit nicht Eingaben des Fahrers von der Motorsteuerung falsch interpretiert werden und zu unerwünschten Auswirkungen führen.

Die einfachste Art, der Motorsteuerung aus der Ferne drahtgebunden eine binäre Information zu übermitteln, besteht in einem Schalter, welcher je nach Stellung die elektrische Leitung zur Motorsteuerung unterbricht oder schließt. Wenn diese Leitung an einem Ende mit einer Signalspannung wie zum Beispiel einem Massepotential verbunden wird, kann der Eingang der Motorsteuerung je nach Schalterstellung auf die Signalspannung gelegt werden oder nicht, wobei diese beiden Zustände dann die beiden logischen Werte der zu übermittelnden binären Information repräsentieren. Eine derartige Schaltvorrichtung ist jedoch äußerst unsicher, da eine störungsbedingte Unterbrechung der Leitung nicht von einer absichtsvollen Schalteröffnung unterschieden werden kann. Ferner kann es zum Beispiel durch Eindringen von Wasser in die Schaltvorrichtung zu einem Kurzschluß kommen, welcher fälschlicherweise als Schließen des Schalters interpretiert würde.

Ein Teil der obigen Probleme wird durch eine Schaltvorrichtung vermieden, bei welcher der Schalter von einem Widerstand überbrückt wird. Das Öffnen und Schließen des Schalters ändert somit nur den Gesamtwiderstand zwischen dem Eingang der Motorsteuerung und dem Signalspannungsanschluß der Schaltvorrichtung. Bei dieser Anordnung kann eine Leitungsunterbrechung von einer Schalteröffnung unterschieden werden, da diese im Gegensatz zur Schalteröffnung zu einem unendlich hohen Widerstand führt. Nach wie vor bleibt jedoch das Problem der Detektion eines Kurzschlusses in der Schaltvorrichtung bestehen.

Aus US 4 249 045 ist eine Wählschaltervorrichtung bekannt, bei welcher zwei metallische Haupthebel im wannenförmigen Innenraum eines an gegenüberliegenden Innenlängsseiten mit jeweils einer Reihe von Kontakten versehenen Gehäuses schwenkbeweglich gelagert sind und über jeweils einen bodenseitig am Gehäuse vorgesehene Kontaktdraht mit einem weiteren Hebel in Verbindung stehen, welcher je nach Hebelposition die Verbindung zum Anschluss einer elektrischen Spannungsversorgung herstellt oder unterbricht. An den Kontakten können beispielsweise elektrische Komponenten angeschlossen sein, so dass ein Benutzer mittels Betätigung der Hebel z.B. direkt bestimmte Komponenten zur elektrischen Versorgung auswählen kann.

Es ist Aufgabe der vorliegenden Erfindung, eine elektronische Motorsteuerung bereitzustellen, welche eine höhere Sicherheit bei der Ferneingabe einer binären Information bieten.

Diese Aufgabe wird durch eine elektronische Motorsteuerung mit den Merkmalen des Anspruchs 1 gelöst.

Vorteilhafte Ausgestaltungen sind in den Unteransprüchen enthalten.

Die erfindungsgemäße elektronische Motorsteuerung für ein Kraftfahrzeug ist für die Ferneingabe mindestens einer binären Information eingerichtet. Die Motorsteuerung kann dabei insbesondere als Mikrocomputer ausgebildet sein. Die Motorsteuerung ist dadurch gekennzeichnet, daß diese drei mit einer Auswerteelektronik innerhalb der Motorsteuerung verbundene Signaleingängen enthält, wobei die Auswerteelektronik derart eingerichtet ist, daß diese das Vorliegen einer Signalspannung an jeweils genau einem der Signaleingänge als Eingabe des ersten oder des zweiten logischen Wertes der Information oder als neutrale Eingabe interpretiert, und daß diese alle anderen Spannungszustände der Signaleingänge als Fehler interpretiert.

Einer derartigen Motorsteuerung kann mit großer Störsicherheit eine binäre Information mitgeteilt werden, da die beiden möglichen logischen Werte der Information ("wahr/ falsch", "an/aus" etc.) über jeweils einen separaten Signaleingang angezeigt werden. Darüber hinaus kann über den dritten Signaleingang angezeigt werden, daß in einer beabsichtigten Weise keine Auswahl vorgenommen wird, d.h., daß an den beiden anderen, die logische Information repräsentierenden Signaleingängen keine Signalspannung vorliegt. Dies ermöglicht eine Unterscheidung eines gezielten Fehlens einer Informationseingabe von einem störungsbedingten Fehlen, zum Beispiel durch eine Leitungsunterbrechung. Weiterhin kann die Motorsteuerung auch solche Störfälle detektieren, bei denen an mehr als genau einem Signaleingang eine Signalspannung anliegt. Solche Störzustände können zum Beispiel durch Kurzschlüsse entstehen. Sie werden von der Auswerteelektronik erkannt, so daß ein Fehlverhalten der Motorsteuerung verhindert werden kann.

Gemäß einer Weiterbildung der elektronischen Motorsteuerung ist diese so eingerichtet, daß diese das Fehlen einer Signalspannung an allen drei Signaleingängen erst dann als Fehler interpretiert, wenn dieses Fehlen länger als eine vorgegebene Zeitdauer anhält. Eine solche Wartezeit berücksichtigt, daß bei einem Wechsel der Signalbelegung schaltungstechnisch bedingt häufig undefinierte Zwischenzustände auftreten können, in denen zum Beispiel an keinem Signaleingang oder an mehreren Signaleingängen gleichzeitig eine Signalspannung anliegen kann.

Die der Motorsteuerung mittels Ferneingabe übermittelte binäre Information kann insbesondere den Befehl zum Öffnen beziehungsweise Schließen einer elektrischen Handbremse oder die Deaktivierung eines Airbags signalisieren. Hierbei handelt es sich um sicherheitskritische Funktionen, bei denen eine fehlerbehaftete informationsübertragung mit möglichst hoher Wahrscheinlichkeit ausgeschlossen werden sollte. Letzteres ist mit der erfindungsgemäßen Motorsteuerung möglich.

Die vorstehend beschriebene Motorsteuerung kann insbesondere mit einer Schaltvorrichtung der nachfolgend erläuterten Art gekoppelt werden, da diese Schaltvorrichtung die zum Auswerteverhalten der Motorsteuerung passende Belegung der Signalausgänge besitzt.

Diese Schaltvorrichtung zur sicheren drahtgebundenen Signalisierung einer binären "An/Aus" Information enthält einen Signalspannungsanschluß, welcher mit einer Quelle für eine vorgegebene Signalspannung verbunden werden kann, sowie ein mit dem Signalspannungsanschluß elektrisch verbundenes, bewegliches Schalterelement. Die Schaltvorrichtung weist drei Signalausgänge auf, von denen je nach Position des Schalterelementes jeweils einer über das Schalterelement mit dem Signalspannungsanschluß elektrisch verbunden ist.

Die Schaltvorrichtung erlaubt es demnach, die einem Signalspannungsanschluß zugeführte Signalspannung wahlweise auf genau einen von drei Signalausgängen zu legen. Dies ermöglicht jederzeit eine eindeutige Interpretation der Schalterstellung, wobei das Vorliegen der Signalspannung an einem ersten beziehungsweise zweiten Signalausgang für die beiden logischen Werte ("wahr/falsch") der binären Information steht und wobei darüber hinaus das Vorliegen der Signalspannung am dritten Signalausgang eine neutrale Position des Schalterelementes anzeigen kann, bei welcher kein definierter Wert der binären Information vorgegeben wird. Diese explizit wählbare und auswertbare Neutralstellung ermöglicht es, das beabsichtigte Fehlen einer Auswahl von einem zufälligen beziehungsweise störungsbedingten Fehlen zu unterscheiden, welches zum Beispiel dann vorliegt, wenn das Schalterelement zu keinem der Signalausgänge Kontakt hat und/oder eine Unterbrechung der Leitungen vorliegt. Ein weiterer Vorteil der Schaltvorrichtung besteht darin, daß es durch einen Kurzschluß nicht zu einem Fehlverhalten kommen kann. Sollte nämlich zum Beispiel durch einen Kurzschluß ein weiterer Signalausgang mit der Signalspannung verbunden werden, so läge nicht mehr nur genau einer der drei Signalausgänge auf dem Niveau der Signalspannung, wodurch der Fehler detektierbar würde. Weiterhin ist die Schaltvorrichtung gegenüber einer Störung durch eine Leitungsunterbrechung geschützt, da eine derartige Leitungsunterbrechung zu einem Fehlen der Signalspannung auf allen drei Signalausgängen führen würde, was wiederum einen erkennbar fehlerhaften Zustand darstellen würde.

Gemäß einer Weiterbildung der Schaltvorrichtung ist das Schalterelement in einer Achse schwenkbeweglich gelagert, und es weist einen Gleiter auf, welcher an mit den Signalausgängen verbundenen Kontakten entlang gleitet. Bei dieser Ausführungsform der Schaltvorrichtung kann durch Drehen beziehungsweise Schwenken des Schalterelementes der Gleiter wahlweise mit jeweils einem der Kontakte in Kontakt gebracht werden und hierdurch die am Schalterelement anliegende Signalspannung auf den betreffenden Signalausgang legen. Eine derartige Schaltvorrichtung stellt bei einer verhältnismäßig einfachen konstruktiven Ausgestaltung sicher, daß zu jedem Zeitpunkt nur genau einer der Signalausgänge mit der Signalspannung verbunden sein kann.

Vorzugsweise sind bei der vorstehend genannten Ausgestaltung die mit den Signalausgängen verbundenen Kontakte durch elektrische Isolationsflächen voneinander getrennt. Bei seiner Bewegung kommt der Gleiter des Schalterelementes somit abwechselnd mit Kontakten und mit Isolationsflächen in Berührung, so daß bei einer entsprechend großen Dimensionierung der Isolationsflächen sichergestellt ist, daß zu keinem Zeitpunkt der Gleiter zwei Kontakte gleichzeitig berührt. Dies gewährleistet, daß die Signalspannung zu jedem Zeitpunkt maximal an einem Signalausgang anliegen kann.

Gemäß einer bevorzugten Weiterbildung der Schaltvorrichtung ist diese derart ausgestaltet, daß sich das Schalterelement nur bei der Kontaktierung eines Signalausganges in einer mechanisch stabilen Position befindet. Zwischenpositionen, in denen das Schalterelement die Signalspannung mit keinem der Signalausgänge verbindet, sind daher mechanisch instabil, so daß diese innerhalb kürzester Zeit von alleine wieder verlassen werden. Dies sorgt dafür, daß undefinierte Zustände, in denen an keinem der Signalausgänge die Signalspannung vorliegt, allenfalls transient angenommen werden.

Die Erfindung wird nachfolgend anhand der Figur beispielhaft näher erläutert. Die einzige Abbildung zeigt schematisch die Kopplung einer erfindungsgemäßen Schaltvorrichtung mit einer erfindungsgemäßen Motorsteuerung.

Wie eingangs erläutert, besteht im Automobilbereich ein Bedarf für eine vom Fahrer zu betätigende Schaltvorrichtung 9, über welche einer zentralen Motorsteuerung 7 eine binäre Information mit großer Sicherheit übermittelt werden kann. Insbesondere sollte der Schalter gegen alle einfachen Versagensmodi gemäß FMEA (Fehlermöglichkeiten-Einflußanalyse) geschützt sein. Ferner sollte dieser eine sofortige Reaktion auf Betätigung, ein statisches Schaltsignal sowie geringe Herstellungskosten im Hinblick auf eine Massenproduktion aufweisen.

Diesen Anforderungen wird die in der Figur dargestellte Schaltvorrichtung 9 gerecht. Die Schaltvorrichtung besteht aus einem um eine Achse 2 schwenkbaren Schalterelement 1, welches einen vom Fahrer betätigbaren isolierten Griff 1a sowie einen elektrisch leitenden Abschnitt 1 b aufweist. Am Ende des elektrisch leitenden Abschnittes 1 b ist ein Gleiter 3 angeordnet, welcher entlang einer kreisbogenförmigen Kontaktstrecke gleiten kann, wenn das Schalterelement 1 um die Achse 2 geschwenkt wird. Der leitende Abschnitt 1b ist ferner über eine Leitung mit einem Signalspannungseingang 8 verbunden, welcher im beschalteten Zustand der Schaltvorrichtung 9 mit dem Massepotential verbunden ist.

Entlang der gekrümmten Bewegungsbahn des Gleiters 3 sind in abwechselnder Reihenfolge ein erster Kontakt 4a, ein erster Isolationsbereich 5a, ein zweiter Kontakt 4b, ein zweiter Isolationsbereich 5b sowie ein dritter Kontakt 4c angeordnet. Die drei genannten Kontakte 4a-c sind mit entsprechenden Signalausgängen der Schaltvorrichtung 9 verbunden. Diese Signalausgänge sind im beschalteten Zustand eins zu eins mit entsprechenden Signaleingängen 6a-c an einer Motorsteuerung 7 verbunden.

Die als Mikrocomputer ausgebildete Motorsteuerung 7 enthält eine Auswerteelektronik (nicht dargestellt), welche die an den drei Signaleingängen 6a-c vorherrschenden Zustände wie folgt interpretiert (eine "1" steht darin für einen Zustand, bei welchem die Signalspannung an dem betreffenden Signaleingang anliegt):

| Signaleingang 6a | Signaleingang 6b | Signaleingang 6c | Codierte Information: |
|---|---|---|---|
| 0 | 1 | 0 | Neutrale Position (keine Aktion) |
| 1 | 0 | 0 | Ausführen/Schließen/ Herunter |
| 0 | 0 | 1 | Loslassen/Öffnen/Oben |
| Alle anderen Kombinationen | | | ungültig |

Der Vorteil des dargestellten Systems besteht darin, daß jeder Einzelfehler (Kurzschluß, Leitungsunterbrechung) entweder gar keinen störenden Effekt hat oder zu einem Zustand führt, welcher von der Motorsteuerung 7 als ungültig erkannt werden kann.

Während der Schwenkbewegung des Schalterelementes 1 verläßt der Gleiter 3 einen Kontakt und bewegt sich über einen Isolationsbereich. Für diese Zeitdauer liegt an den Signaleingängen 6a-c ein fehlerhaftes Muster (0,0,0) an, welches die Motorsteuerung dazu veranlassen könnte, einen Fehler zu diagnostizieren. Aus diesem Grunde wird vorzugsweise ein Federkraftmechanismus in der Schaltvorrichtung 9 vorgesehen, durch welchen die Aufenthaltszeit des Gleiters 3 auf den Isolationsbereichen 5a, 5b unter einem bestimmten Maximalwert gehalten wird, was es dem Fahrer nicht erlaubt, das Schalterelement 1 für eine längere Zeitdauer in eine Zwischenposition zu bringen. Wenn die genannte Zeitdauer derart gewählt ist, daß diese weit unterhalb der typischen Zeiten zwischen zwei Betätigungen der Schaltvorrichtung 9 liegt, kann die Motorsteuerung 7 in einfacher Weise zwischen einer kurzzeitigen, transienten Unterbrechung während des normalen Schalterbetriebes und einem dauerhaften Fehler (zum Beispiel Leitungsbruch) unterscheiden.

Eine typische Anwendung des beschriebenen Systems besteht in der Ferneingabe eines "Loslassen/Anziehen" Befehls für eine elektrische Handbremse.

## Patentansprüche

1. Elektronische Motorsteuerung (7) für ein Kraftfahrzeug, welche für die Ferneingabe einer binären Information eingerichtet ist, wobei
diese drei mit einer Auswerteelektronik verbundene Signaleingänge (6a, 6b, 6c) aufweist, **dadurch gekennzeichnet, daß** die Auswerteelektronik derart eingerichtet ist, dass diese das Vorliegen einer Signalspannung an jeweils genau einem der Signaleingänge (6a, 6b, 6c) als Eingabe des ersten oder des zweiten logischen Wertes der Information oder als neutrale Eingabe interpretiert, und dass sie alle anderen Spannungszustände der Signaleingänge (6a, 6b, 6c) als Fehler interpretiert.

2. Elektronische Motorsteuerung nach Anspruch 1,
**dadurch gekennzeichnet, daß**
diese derart eingerichtet ist, dass die anderen Spannungszustände erst dann als Fehler interpretiert werden, wenn sie länger als eine vorgegebene Zeitdauer anhalten.

3. Elektronische Motorsteuerung nach Anspruch 1 oder 2,
**dadurch gekennzeichnet, daß**
die binäre Information das Öffnen/Schließen einer Handbremse oder die Aktivierung/Deaktivierung eines Airbags signalisiert.

4. Elektronische Motorsteuerung nach einem der Ansprüche 1 bis 3,
**dadurch gekennzeichnet, daß**
diese mit einer Schaltvorrichtung (9) zur sicheren drahtgebundenen Signalisierung einer binären Information gekoppelt ist, wobei die Schaltvorrichtung (9) einen Signalspannungsanschluss (8) und ein hiermit verbundenes bewegliches Schalterelement (1) aufweist, wobei das Schalterelement (1) drei Signalausgänge aufweist, von denen wahlweise jeweils einer über das Schalterelement (1) mit dem Signalspannungsanschluss (8) verbunden werden kann.

5. Elektronische Motorsteuerung nach Anspruch 4,
**dadurch gekennzeichnet, daß**
das Schalterelement (1) in einer Achse (2) schwenkbeweglich gelagert ist und einen Gleiter (3) aufweist, welcher an mit den Signalausgängen verbundenen Kontakten (4a, 4b, 4c) entlang gleitet.

6. Elektronische Motorsteuerung nach Anspruch 5,
**dadurch gekennzeichnet, daß**
die mit den Signalausgängen verbundenen Kontakte (4a, 4b, 4c) durch elektrische Isolafionsflächen (5a, 5b) voneinander getrennt sind.

7. Elektronische Motorsteuerung nach einem der Ansprüche 4 bis 6,
**dadurch gekennzeichnet, daß**
das Schalterelement (1) sich nur bei Kontaktierung eines Signalausganges in einer mechanisch stabilen Position befindet.

## Claims

1. Electronic engine controller (7) for a motor vehicle, which is configured for the remote inputting of a binary information item, which controller has three signal inputs (6a, 6b, 6c) which are connected to an electronic evaluation system, **characterized in that** the electronic evaluation system is configured in such a way that it interprets the presence of a signal voltage at in each case precisely one of the signal inputs (6a, 6b, 6c) as inputting of the first or of the second logic value of the information or as neutral inputting, and which controller interprets all the other voltage states of the signal inputs (6a, 6b, 6c) as faults.

2. Electronic engine controller according to Claim 1, **characterized in that** this is configured in such a way that the other voltage states are interpreted as faults only if they last for longer than a predefined time period.

3. Electronic engine controller according to Claim 1 or 2, **characterized in that** the binary information item signals the opening/closing of a parking brake or the activation/deactivation of an airbag.

4. Electronic engine controller according to one of claims 1 to 3, **characterized in that** it is coupled to a switching device (9) for the reliable, wire-bound signalling of a binary information item, the switching device (9) having a signal voltage terminal (8) and a movable switch element (1) connected thereto, the switch element (1) having three signal outputs, one of which can in each case be optionally connected to the signal voltage terminal (8) via the switch element (1).

5. Electronic engine controller according to Claim 4, **characterized in that** the switch element (1) is mounted in a pivoting fashion on an axis (2) and has a slider (3) which slides along contacts (4a, 4b, 4c) which are connected to the signal outputs.

6. Electronic engine controller according to Claim 5, **characterized in that** the contacts (4a, 4b, 4c) which are connected to the signal outputs are separated from one another by electrical insulating faces (5a, 5b).

7. Electronic engine controller according to one of Claims 4 to 6, **characterized in that** the switch element (1) is in a mechanically stable position only when contact is made with a signal output.

## Revendications

1. Commande électronique de moteur (7) pour un véhicule automobile, laquelle est configurée pour la saisie à distance d'une information binaire, celle-ci présentant trois entrées de signal (6a, 6b, 6c) reliées avec un circuit électronique d'interprétation, **caractérisée en ce que** le circuit électronique d'interprétation est configuré de telle sorte que celui-ci interprète la présence d'une tension de signal à chaque fois sur exactement une des entrées de signal (6a, 6b, 6c) comme la saisie de la première ou de la deuxième valeur logique de l'information ou comme une saisie neutre et qu'il interprète tous les autres états de tension des entrées de signal (6a, 6b, 6c) comme des erreurs.

2. Commande électronique de moteur selon la revendication 1, **caractérisée en ce que** celle-ci est configurée de telle sorte que les autres états de tension ne sont interprétés comme des erreurs que s'ils sont maintenus pendant plus longtemps qu'une durée prédéfinie.

3. Commande électronique de moteur selon la revendication 1 ou 2, **caractérisée en ce que** l'information binaire signale l'ouverture/fermeture d'un frein à main ou l'activation/désactivation d'un coussin gonflable de sécurité.

4. Commande électronique de moteur selon l'une des revendications 1 à 3, **caractérisée en ce que** celle-ci est connectée avec un dispositif de commutation (9) destiné à la signalisation filaire sécurisée d'une information binaire, le dispositif de commutation (9) présentant une borne de tension de signal (8) et un élément de commutation (1) mobile relié à celle-ci, l'élément de commutation (1) présentant trois sorties de signal dont une au choix peut à chaque fois être reliée avec la borne de tension de signal (8) par le biais de l'élément de commutation (1).

5. Commande électronique de moteur selon la revendication 4, **caractérisée en ce que** l'élément de commutation (1) est logé de manière à pouvoir effectuer un mouvement de pivotement dans un axe (2) et présente un patin (3) qui glisse le long des contacts (4a, 4b, 4c) reliés avec les sorties de signal.

6. Commande électronique de moteur selon la revendication 5, **caractérisée en ce que** les contacts (4a, 4b, 4c) reliés avec les sorties de signal sont isolés les uns des autres par des surfaces électriquement isolantes (5a, 5b).

7. Commande électronique de moteur selon l'une des revendications 4 à 6, **caractérisée en ce que** l'élément de commutation (1) ne se trouve dans une position mécaniquement stable que lorsqu'il établit le contact avec une sortie de signal.
